# EUROPÄISCHE PATENTSCHRIFT

(11) **EP 3 533 925 B1**
(45) Veröffentlichungstag und Bekanntmachung des Hinweises auf die Patenterteilung: **26.02.2020**
(21) Anmeldenummer: 19164554.8
(22) Anmeldetag: 21.04.2016
(51) Int. Cl.: D21D 5/02, D21D 5/16

(54) **SYSTEM ZUR ÜBERWACHUNG DES ZUSTANDS EINES SIEBKORBS**
SYSTEM FOR MONITORING THE STATE OF A SCREEN BASKET
SYSTÈME POUR CONTRÔLER L'ÉTAT D'UN TAMIS

(30) Priorität: 23.04.2015 DE 102015207383; 16.06.2015 DE 102015210990
(43) Veröffentlichungstag der Anmeldung: 04.09.2019
(62) Teilanmeldung aus: 18202794.6
(73) Patentinhaber: Voith Patent GmbH, 89522 Heidenheim (DE)
(72) Erfinder: GOMMERINGER, Christian, 88212 Ravensburg (DE); FARAJI, Samee, 88276 Berg (DE)

(56) Entgegenhaltungen:
- US-B1- 7 013 287

## Beschreibung

Die vorliegende Erfindung betrifft einen Sortierer zur Behandlung einer Faserstoffsuspension mit einem Siebkorb und ein System zur Überwachung des Zustands des Siebkorbs des Sortierers.

Ziel beim Sortieren ist das Abtrennen von störenden festen Bestandteilen aus Faserstoffsuspensionen. Die Trennung erfolgt durch Sieben nach den Partikelmerkmalen Größe, Gestalt und Verformbarkeit. Die Sortierung ist ein wichtiges Trennverfahren bei der Aufbereitung von Altpapier. Abhängig vom Auflösegrad und der Beladung der Suspension mit Fremdstoffen und Faserstippen werden unterschiedliche Sortierer eingesetzt. Dabei werden u.a. sogenannte Korbsortierer mit einem in einem Gehäuse angeordneten Siebkorb verwendet.

Bei den bisher bekannten Korbsortierern werden die technischen Daten des Siebkorbs auf einem Endring des Siebkorbs eingeschlagen. Da der Siebkorb im Gehäuse des betreffenden Sortierers angeordnet ist, ist das Ablesen dieser technischen Daten relativ aufwendig. Zudem bleibt der Verschleißzustand des Siebkorbs im ungewissen, zumal auch kein Lebenslauf oder Historie für die Siebkörbe vorliegt und auch keine Betriebsdaten zur Verfügung stehen.

Aus der US 7 013 287 B1 ist ein Stoffaufbereitungsüberwachungssystem bekannt, bei der ein mit der Stoffaufbereitungsvorrichtung gekoppelter Sensor über einen Sender Daten eines physikalischen Parameters an einen Empfänger einer Ferneinheit übermittelt, welche Grundlage für die Erstellung eines Preisangebotes oder einer Versandbestätigung sind.

Der Erfindung liegt die Aufgabe zugrunde, ein System zur Überwachung des Zustands eines Siebkorbs eines Sortierers zur Behandlung einer Faserstoffsuspension anzugeben, bei dem die zuvor genannten Probleme beseitigt sind. Dabei soll insbesondere ein schnelleres fehlerfreies Auslesen der den Siebkorb betreffenden technischen Daten gewährleistet und eine umfassendere Überwachung des Zustands des Siebkorbs von außen ermöglicht werden.

Erfindungsgemäß wird die Aufgabe durch ein System mit den Merkmalen des Anspruchs 1 gelöst. Bevorzugte Ausführungsformeri des erfindungsgemäßen Systems ergeben sich aus den Unteransprüchen, der vorliegenden Beschreibung sowie der Zeichnung.

Das erfindungsgemäße System zur Überwachung des Zustands eines Siebkorbs eines Sortierers zur Behandlung einer Faserstoffsuspension umfasst eine dem in einem Gehäuse des Sortierers angeordneten Siebkorb zugeordnete kabellose Identifikationseinheit und eine externe, insbesondere mobile Leseeinheit zum berührungslosen Auslesen von den Siebkorb betreffenden technischen Daten aus der Identifikationseinheit und zur Herstellung einer Verbindung mit einer weitere den Sortierer betreffenden Daten enthaltenden externen Datenbank.

Aufgrund dieser Ausbildung können die den Siebkorb betreffenden technischen Daten kabel- und berührungslos von außen, d.h. von außerhalb des Gehäuses des Sortierers schnell und zuverlässig ausgelesen werden. Zudem kann über die externe Leseeinheit auf in einer externen Datenbank enthaltene weitere den Sortierer betreffende Daten zugegriffen werden, womit eine umfassendere Überwachung des Zustands des Siebkorbs ermöglicht wird. Dabei kann beim Einbau des Siebkorbs eine entsprechende Siebkorbinformation in die externe Datenbank eingelesen werden. Beim anschließenden Auslesen der den Siebkorb betreffenden technischen Daten aus der dem Siebkorb zugeordneten Identifikationseinheit kann dann die erforderliche Zuordnung von in der Datenbank enthaltenen Daten zu diesem Siebkorb hergestellt werden. Die weiteren den Sortierer betreffenden Daten können beispielsweise über ein Steuerungssystem der Fabrik, in der der Sortierer installiert ist, gesammelt und der externen Datenbank zugeführt werden. Vertriebsmitarbeitern und Kunden kann jeweils eine insbesondere mobile Leseeinheit ausgehändigt werden, so dass diese den Siebkorb von außen, d.h. von außerhalb des Gehäuses kontrollieren können.

Bevorzugt umfasst eine jeweilige Leseeinheit ein Display zur Wiedergabe von weiteren den Sortierer betreffenden von der externen Datenbank abgerufenen Daten.

Gemäß einer zweckmäßigen praktischen Ausführungsform des erfindungsgemäßen Systems umfasst die Identifikationseinheit zumindest einen RFID-Chip (RFID = radiofrequency identification).

Ein solcher RFID-Chip stellt insbesondere einen Transponder dar, der die den Siebkorb betreffenden technischen Daten enthält. Der Transponder ist ein Funk-Kommunikationsmittel, das eingehende Signale aufnimmt und automatisch beantwortet. Die Kopplung kann durch von der Leseeinheit erzeugte magnetische Wechselfelder geringer Reichweite oder durch hochfrequente Radiowellen erfolgen. Damit können nicht nur Daten übertragen, sondern auch der Transponder mit Energie versorgt werden. Für größere Reichweiten ist beispielsweise auch ein aktiver RFID-Chip mit eigener Stromversorgung denkbar.

Das Lesegerät kann eine Software enthalten, die den eigentlichen Leseprozess zum Auslesen der den Siebkorb betreffenden technischen Daten aus der Identifikationseinheit bzw. dem RFID-Chip steuert. Zudem kann die Leseeinheit eine RFID-Middleware mit einer Schnittstelle zu der externen Datenbank umfassen.

Die Identifikationseinheit umfasst bevorzugt zumindest einen dem Siebkorb des Sortierers zugeordneten RFID-Chip.

Gemäß einer zweckmäßigen praktischen Ausführungsform des erfindungsgemäßen Systems umfasst die Identifikationseinheit sowohl einen dem Siebkorb des Sortierers zugeordneten RFID-Chip als auch einen dem Gehäuse des Sortierers zugeordneten RFID-Chip, wobei der dem Siebkorb zugeordnete RFID-Chip über eine Software-Kopplung mit dem dem Gehäuse zugeordneten RFID-Chip koppelbar und der dem Gehäuse zugeordnete RFID-Chip über die Leseeinheit auslesbar ist.

Damit kann die Leseeinheit eine Verbindung zwischen dem dem Gehäuse zugeordneten RFID-Chip und der externen Datenbank herstellen. Die Verbindung zwischen dem RFID-Chip und der externen Datenbank wird in diesem Fall nicht durch das in der Regel metallische Gehäuse des Sortierers beeinträchtigt.

Gemäß einer alternativen Ausführungsform des erfindungsgemäßen Systems kann jedoch auch unmittelbar der dem Siebkorb des Sortierers zugeordnete RFID-Chip über die Leseeinheit auslesbar sein.

Insbesondere in dem Fall, dass unmittelbar der dem Siebkorb des Sortierers zugeordnete RFID-Chip über die Leseeinheit auslesbar ist, ist der dem Siebkorb des Sortierers zugeordnete RFID-Chip bevorzugt im Bereich der über einen Deckel verschließbaren Öffnung des Sortierers angeordnet. Zum Auslesen des betreffenden RFID-Chips kann dann der Deckel des Sortierers abgenommen werden, woraufhin mittels der Leseeinheit unmittelbar der dem Siebkorb des Sortierers zugeordnete RFID-Chip ausgelesen werden kann.

Der dem Siebkorb des Sortierers zugeordnete RFID-Chip kann insbesondere an oder in einem Endring des Siebkorbs angeordnet sein.

Insbesondere aus den zuvor genannten Gründen ist dabei von Vorteil, wenn der dem Siebkorb des Sortierers zugeordnete RFID-Chip an oder in einem der durch einen Deckel verschließbaren Öffnung des Sortierers benachbarten Endring des Siebkorbs angeordnet ist.

Dabei ist der dem Siebkorb des Sortierers zugeordnete RFID-Chip bevorzugt an der der Öffnung des Sortierers zugewandten Oberseite des Endrings angeordnet.

Von Vorteil ist insbesondere auch, wenn der dem Siebkorb des Sortierers zugeordnete RFID-Chip an der radialen Innenseite des Endrings angeordnet ist, womit die Zugänglichkeit des RFID-Chips zur Ankopplung der Leseeinheit weiter verbessert wird.

Es ist beispielsweise auch eine solche Ausführung denkbar, bei der der dem Siebkorb des Sortierers zugeordnete RFID-Chip versenkt in dem Endring untergebracht ist. Dabei ist der versenkt in dem Endring des Siebkorbs untergebrachte RFID-Chip bevorzugt mit Kunststoff oder vorzugsweise Teflon gekapselt. Eine solche Abdeckung ist zweckmäßig, da der Siebkorb in der Regel wiederaufbereitet, d.h. insbesondere verchromt und elektropoliert wird.

Die erwähnte Anordnung des dem Siebkorb des Sortierers zugeordneten RFID-Chips an oder in einem Endring des Siebkorbs trägt unter anderem dem Umstand Rechnung, dass die Endringe eines Stabsiebkorbes mit zwischen diesen Endringen verlaufenden Stäben einem geringeren Verschleiß unterliegen als die Stäbe.

Die weiteren den Sortierer betreffenden Daten sind bevorzugt zusammen mit den den Siebkorb betreffenden technischen Daten in der externen Datenbank hinterlegt. Über die aus der dem Siebkorb zugeordneten Identifikationseinheit ausgelesenen technischen Daten kann somit die Zuordnung zu den weiteren den Sortierer betreffenden Daten in der externen Datenbank hergestellt werden.

Gemäß einer bevorzugten praktischen Ausführungsform des erfindungsgemäßen Systems umfassen die über die Leseeinheit aus der externen Datenbank abrufbaren weiteren den Sortierer betreffenden Daten Fertigungsdaten des Siebkorbs, Lebenslaufdaten des Siebkorbs, Betriebsdaten des Sortierers und/oder Verschleißdaten des Siebkorbs.

Dabei können die Fertigungsdaten des Siebkorbs beispielsweise die Konstruktion, das Material, die Größe usw. des Siebkorbs betreffende Daten enthalten. Die Lebenslaufdaten des Siebkorbs können beispielsweise Daten bezüglich der Wiederaufbereitung des Siebkorbs, bezüglich Lagerzeiten usw. enthalten. Die Betriebsdaten des Sortierers umfassen beispielsweise die Laufzeit, den Durchfluss/Druck am Einlauf/Auslauf des Sortierers, die Rotationsgeschwindigkeit usw. Diese Informationen können beispielsweise über die Maschinensteuerung des Sortierers erhalten werden.

Von Vorteil ist insbesondere auch, wenn das erfindungsgemäße System Datenverarbeitungsmittel umfasst, um auf der Basis der Lebensdauer vorheriger Siebkörbe, der gesamten bisher vom Siebkorb behandelten Durchsatzmenge, der Rotationsgeschwindigkeit des Siebkorbs und/oder der Energiebilanz zwischen dem Eingang und den Ausgängen des Sortierers den Verschleißgrad des Siebkorbs und damit den nächsten Wechseltermin für den Siebkorb zu ermitteln.

Die Erfindung wird im Folgenden anhand eines Ausführungsbeispiels unter Bezugnahme auf die Zeichnung näher erläutert.

In der Zeichnung zeigt Figur 1 in rein schematischer Darstellung eine beispielhafte Ausführungsform eines erfindungsgemäßen Systems 10 zur Überwachung des Zustands eines Siebkorbs 12 eines Sortierers zur Behandlung einer Faserstoffsuspension.

Das System 10 umfasst gemäß Figur 2 eine dem in einem Gehäuse 24 des Sortierers angeordneten Siebkorb 12 zugeordnete kabellose Identifikationseinheit 14 und eine externe, insbesondere mobile Leseeinheit 16 zum berührungslosen Auslesen von den Siebkorb 12 betreffenden technischen Daten 18 aus der Identifikationseinheit 14 und zur Herstellung einer Verbindung mit einer weitere den Sortierer betreffende Daten enthaltenden externen Datenbank 20.

Die Leseeinheit 16 kann ein Display zur Wiedergabe von weiteren den Sortierer betreffenden von der externen Datenbank abgerufenen Daten umfassen.

Die Identifikationseinheit 14 kann zumindest einen RFID-Chip umfassen. In diesem Fall umfasst sie zumindest einen dem Siebkorb 12 des Sortierers zugeordneten RFID-Chip.

Gemäß einer beispielhaften Ausführungsform des erfindungsgemäßen Systems kann die Identifikationseinheit 14 sowohl einen dem Siebkorb 12 des Sortierers zugeordneten RFID-Chip als auch einen dem Gehäuse 24 des Sortierers zugeordneten RFID-Chip umfassen, wobei der dem Siebkorb 12 zugeordnete RFID-Chip über eine Software-Kopplung mit dem dem Gehäuse 24 zugeordneten RFID-Chip koppelbar und der dem Gehäuse 24 zugeordnete RFID-Chip über die Leseeinheit 16 auslesbar ist.

Gemäß einer alternativen beispielhaften Ausführungsform des erfindungsgemäßen Systems 10 kann auch unmittelbar der dem Siebkorb 12 des Sortierers zugeordnete RFID-Chip über die Leseeinheit 16 auslesbar sein.

Insbesondere in dem Fall, dass unmittelbar der dem Siebkorb 12 des Sortierers zugeordnete RFID-Chip über die Leseeinheit 16 auslesbar ist, ist der dem Siebkorb 12 des Sortierers zugeordnete RFID-Chip zweckmäßigerweise im Bereich der über einen Deckel verschließbaren Öffnung des Sortierers angeordnet.

Dabei kann der dem Siebkorb 12 des Sortierers zugeordnete RFID-Chip insbesondere an oder in einem der durch einen Deckel verschließbaren Öffnung des Sortierers benachbarten Endring 22 des Siebkorbs 12 angeordnet sein. Im vorliegenden Fall ist der dem Siebkorb 12 des Sortierers zugeordnete RFID-Chip entsprechend an oder in dem oberen Endring 22 des Siebkorbs 12 angeordnet.

Dabei kann der dem Siebkorb 12 des Sortierers zugeordnete RFID-Chip beispielsweise an der der Öffnung des Sortierers zugewandten Oberseite des Endrings 22 oder auch an der radialen Innenseite des Endrings 22 angeordnet sein.

Es ist jedoch beispielsweise auch eine solche Ausführung denkbar, bei der der dem Siebkorb 12 des Sortierers zugeordnete RFID-Chip versenkt in dem Endring 22 untergebracht ist. Dabei kann der versenkt in dem Endring 22 des Siebkorbs 12 untergebrachte RFID-Chip mit einer insbesondere aus Kunststoff und vorzugsweise aus Teflon bestehenden Abdeckung versehen sein. Mit einer solchen Abdeckung wird dem Umstand Rechnung getragen, dass der Siebkorb 12 in der Regel wiederaufbereitet, d.h. verchromt und elektropoliert wird.

Die weiteren den Sortierer betreffenden Daten können zusammen mit den den Siebkorb 12 betreffenden technischen Daten in der externen Datenbank 20 hinterlegt sein. Über die von der Identifikationseinheit 14 eines jeweiligen Siebkorbs 12 ausgelesenen technischen Daten 18 können somit die betreffenden weiteren in der externen Datenbank 20 enthaltenen Daten dem Siebkorb 12 zugeordnet werden.

Die über die Leseeinheit 16 aus der externen Datenbank 20 abrufbaren weiteren den Sortierer betreffenden Daten können insbesondere Fertigungsdaten des Siebkorbs 12, Lebenslaufdaten des Siebkorbs 12, Betriebsdaten des Sortierers und/oder dergleichen umfassen. Dabei umfassen die Fertigungsdaten des Siebkorbs 12 beispielsweise die Konstruktion, das Material, die Größe oder dergleichen des Siebkorbs 12 betreffende Daten. Die Lebenslaufdaten des Siebkorbs 12 können beispielsweise Daten zur Wiederaufbereitung des Siebkorbs 12, Lagerzeiten usw. umfassen. Die Betriebsdaten des Sortierers umfassen beispielsweise Daten bezüglich der Laufzeit, des Durchflusses/Drucks am Einlauf/Auslauf des Sortierers, Daten bezüglich der Rotationsgeschwindigkeit des Siebkorbs 12 und/oder dergleichen. Die betreffenden Informationen können insbesondere von der Maschinensteuerung des Sortierers geliefert werden.

Zudem kann das erfindungsgemäße System 10 beispielsweise im Lesegerät 16 und/oder in der externen Datenbank 20 integrierte Datenverarbeitungsmittel umfassen, um auf der Basis der Lebensdauer vorheriger Siebkörbe, der gesamten bisher vom Siebkorb 12 behandelten Durchsatzmenge, der Rotationsgeschwindigkeit des Siebkorbs 12, der Energiebilanz zwischen dem Eingang und den Ausgängen des Sortierers und/oder dergleichen den Verschleißgrad des Siebkorbs 12 und damit den nächsten Wechseltermin für den Siebkorb 12 zu ermitteln.

### Bezugszeichenliste

- 10: System
- 12: Siebkorb
- 14: Identifikationseinheit
- 16: Leseeinheit
- 18: technische Daten
- 20: externe Datenbank
- 22: Endring
- 24: Gehäuse

## Patentansprüche

1. Sortierer zur Behandlung einer Faserstoffsuspension mit einem Siebkorb (12) und einem System (10) zur Überwachung des Zustands des Siebkorbs (12) des Sortierers, mit einer dem in einem Gehäuse des Sortierers angeordneten Siebkorb (12) zugeordneten kabellosen Identifikationseinheit (14) und einer externen, insbesondere mobilen Leseeinheit (16) zum berührungslosen Auslesen von den Siebkorb (12) betreffenden technischen Daten (18) aus der Identifikationseinheit (14) und zur Herstellung einer Verbindung mit einer weitere den Sortierer betreffende Daten enthaltenden externen Datenbank (20).

2. Sortierer nach Anspruch 1, **dadurch gekennzeichnet, dass** die Leseeinheit (16) ein Display zur Wiedergabe von weiteren den Sortierer betreffenden von der externen Datenbank abgerufenen Daten umfasst.

3. Sortierer nach Anspruch 1 oder 2, **dadurch gekennzeichnet, dass** die Identifikationseinheit (14) zumindest einen RFID-Chip umfasst.

4. Sortierer nach Anspruch 3, **dadurch gekennzeichnet, dass** die Identifikationseinheit (14) zumindest einen dem Siebkorb (12) des Sortierers zugeordneten RFID-Chip umfasst.

5. Sortierer nach Anspruch 4, **dadurch gekennzeichnet, dass** die Identifikationseinheit (14) sowohl einen dem Siebkorb (12) des Sortierers zugeordneten RFID-Chip als auch einen dem Gehäuse (24) des Sortierers zugeordneten RFID-Chip umfasst, wobei der dem Siebkorb (12) zugeordnete RFID-Chip über eine Software-Kopplung mit dem dem Gehäuse (24) zugeordneten RFID-Chip koppelbar und der dem Gehäuse zugeordnete RFID-Chip über die Leseeinheit (16) auslesbar ist.

6. Sortierer nach Anspruch 4, **dadurch gekennzeichnet, dass** unmittelbar der dem Siebkorb (12) des Sortierers zugeordnete RFID-Chip über die Leseeinheit (16) auslesbar ist.

7. Sortierer nach zumindest einem der Ansprüche 4 bis 6, **dadurch gekennzeichnet, dass** der dem Siebkorb (12) des Sortierers zugeordnete RFID-Chip im Bereich der über einen Deckel verschließbaren Öffnung des Sortierers angeordnet ist.

8. Sortierer nach zumindest einem der Ansprüche 4 bis 7, **dadurch gekennzeichnet, dass** der dem Siebkorb (12) des Sortierers zugeordnete RFID-Chip an oder in einem Endring (22) des Siebkorbs (12) angeordnet ist.

9. Sortierer nach zumindest einem der Ansprüche 4 bis 8, **dadurch gekennzeichnet, dass** der dem Siebkorb (12) des Sortierers zugeordnete RFID-Chip an oder in einem der durch einen Deckel verschließbaren Öffnung des Sortierers benachbarten Endring (22) des Siebkorbs (12) angeordnet ist.

10. Sortierer nach Anspruch 9, **dadurch gekennzeichnet, dass** der dem Siebkorb (12) des Sortierers zugeordnete RFID-Chip an der der Öffnung des Sortierers zugewandten Oberseite des Endrings (22) angeordnet ist.

11. Sortierer nach Anspruch 9, **dadurch gekennzeichnet, dass** der dem Siebkorb (12) des Sortierers zugeordnete RFID-Chip an der radialen Innenseite des Endrings (22) angeordnet ist.

12. Sortierer nach Anspruch 9, **dadurch gekennzeichnet, dass** der dem Siebkorb (12) des Sortierers zugeordnete RFID-Chip versenkt in dem Endring (22) untergebrachtist.

13. Sortierer nach Anspruch 12, **dadurch gekennzeichnet, dass** der versenkt in dem Endring des Siebkorbs (12) untergebrachte RFID-Chip mit einer insbesondere aus Kunststoff und vorzugsweise aus Teflon bestehenden Abdeckung oder Kapselung versehen ist.

14. Sortierer nach zumindest einem der vorstehenden Ansprüche, **dadurch gekennzeichnet, dass** die weiteren den Sortierer betreffenden Daten zusammen mit den den Siebkorb (12) kennzeichnenden technischen Daten (18) in der externen Datenbank (20) hinterlegt sind.

15. Sortierer nach zumindest einem der vorstehenden Ansprüche, **dadurch gekennzeichnet, dass** die über die Leseeinheit (16) aus der externen Datenbank (20) abrufbaren weiteren den Sortierer betreffenden Daten Fertigungsdaten des Siebkorbs (12), Lebenslaufdaten des Siebkorbs (12) und/oder Betriebsdaten des Sortierer umfassen.

16. Sortierer nach zumindest einem der vorstehenden Ansprüche, **dadurch gekennzeichnet, dass** es Datenverarbeitungsmittel umfasst, um auf der Basis der Lebensdauer vorheriger Siebkörbe, der gesamten bisher vom Siebkorb (12) behandelten Durchsatzmenge, der Rotationsgeschwindigkeit des Siebkorbs (12) und/oder der Energiebilanz zwischen dem Eingang und den Ausgängen des Sortierers den Verschleißgrad des Siebkorbs (12) und damit den nächsten Wechseltermin für den Siebkorb (12) zu ermitteln.

## Claims

1. Sorter for handling a fibrous material slurry having a screen basket (12) and a system (10) for monitoring the state of the screen basket (12) of the sorter, having a wireless identification unit (14), which is associated with the screen basket (12) arranged in a housing of the sorter, and an external, in particular mobile, reading unit (16) for contactlessly reading technical data (18) relating to the screen basket (12) from the identification unit (14) and for making a connection to a further external database (20) containing data relating to the sorter.

2. Sorter according to Claim 1, **characterized in that** the reading unit (16) comprises a display for reproducing further data relating to the sorter that are retrieved from the external database.

3. Sorter according to Claim 1 or 2, **characterized in that** the identification unit (14) comprises at least one RFID chip.

4. Sorter according to Claim 3, **characterized in that** the identification unit (14) comprises at least one RFID chip associated with the screen basket (12) of the sorter.

5. Sorter according to Claim 4, **characterized in that** the identification unit (14) comprises both an RFID chip associated with the screen basket (12) of the sorter and an RFID chip associated with the housing (24) of the sorter, wherein the RFID chip associated with the screen basket (12) is coupleable to the RFID chip associated with the housing (24) by means of a software coupling and the RFID chip associated with the housing is readable by means of the reading unit (16).

6. Sorter according to Claim 4, **characterized in that** the RFID chip associated with the screen basket (12) of the sorter is directly readable by means of the reading unit (16).

7. Sorter according to at least one of Claims 4 to 6, **characterized in that** the RFID chip associated with the screen basket (12) of the sorter is arranged in the region of the opening of the sorter, which opening is closable by means of a lid.

8. Sorter according to at least one of Claims 4 to 7, **characterized in that** the RFID chip associated with the screen basket (12) of the sorter is arranged on or in an end ring (22) of the screen basket (12).

9. Sorter according to at least one of Claims 4 to 8, **characterized in that** the RFID chip associated with the screen basket (12) of the sorter is arranged on or in an end ring (22) of the screen basket (12), which end ring adjoins the opening of the sorter closable by a lid.

10. Sorter according to Claim 9, **characterized in that** the RFID chip associated with the screen basket (12) of the sorter is arranged on the top of the end ring (22), which top faces the opening of the sorter.

11. Sorter according to Claim 9, **characterized in that** the RFID chip associated with the screen basket (12) of the sorter is arranged on the radial inside of the end ring (22).

12. Sorter according to Claim 9, **characterized in that** the RFID chip associated with the screen basket (12) of the sorter is accommodated in the end ring (22) in recessed fashion.

13. Sorter according to Claim 12, **characterized in that** the RFID chip accommodated in the end ring of the screen basket (12) in recessed fashion is provided with a cover or encapsulation consisting in particular of plastic and preferably of Teflon.

14. Sorter according to at least one of the preceding claims, **characterized in that** the further data relating to the sorter are stored in the external database (20) together with the technical data (18) denoting the screen basket (12).

15. Sorter according to at least one of the preceding claims, **characterized in that** the further data relating to the sorter that are retrievable from the external database (20) by means of the reading unit (16) comprise production data of the screen basket (12), service life data of the screen basket (12) and/or operating data of the sorter.

16. Sorter according to at least one of the preceding claims, **characterized in that** it comprises data processing means in order to take the service life of previous screen baskets, the total throughput handled by the screen basket (12) to date, the speed of rotation of the screen basket (12) and/or the energy balance between the input and the outputs of the sorter as a basis for ascertaining the degree of wear of the screen basket (12) and hence the next change date for the screen basket (12) .

## Revendications

1. Trieuse destinée à traiter une suspension de matière fibreuse, la trieuse comprenant un panier à tamis (12) et un système (10) destiné à surveiller l'état du panier à tamis (12) de la trieuse, une unité d'identification sans fil (14) associée au panier à tamis (12) disposée dans un boîtier de la trieuse et une unité de lecture externe (16), notamment mobile, destinée à lire sans contact des données techniques (18), relatives au panier à tamis (12), qui proviennent de l'unité d'identification (14) et à établir une liaison avec une autre base de données externe (20) contenant des données relatives à la trieuse.

2. Trieuse selon la revendication 1, **caractérisée en ce que** l'unité de lecture (16) comprend un dispositif d'affichage destiné à afficher d'autres données relatives à la trieuse et récupérées dans la base de données externe.

3. Trieuse selon la revendication 1 ou 2, **caractérisée en ce que** l'unité d'identification (14) comprend au moins une puce RFID.

4. Trieuse selon la revendication 3, **caractérisée en ce que** l'unité d'identification (14) comprend au moins une puce RFID associée au panier à tamis (12) de la trieuse.

5. Trieuse selon la revendication 4, **caractérisée en ce que** l'unité d'identification (14) comprend une puce RFID associée au panier à tamis (12) de la trieuse et une puce RFID associée au boîtier (24) de la trieuse, la puce RFID associée au panier à tamis (12) pouvant être couplée à la puce RFID associée au boîtier (24) par un couplage logiciel, et la puce RFID associée au boîtier pouvant être lue par l'unité de lecture (16).

6. Trieuse selon la revendication 4, **caractérisée en ce que** la puce RFID associée au panier à tamis (12) de la trieuse peut être lue directement par l'unité de lecture (16).

7. Trieuse selon l'une au moins des revendications 4 à 6, **caractérisée en ce que** la puce RFID associée au panier à tamis (12) de la trieuse est disposée dans la région de l'ouverture, pouvant être fermée par un couvercle, de la trieuse.

8. Trieuse selon l'une au moins des revendications 4 à 7, **caractérisée en ce que** la puce RFID associée au panier à tamis (12) de la trieuse est disposée sur ou dans une bague d'extrémité (22) du panier à tamis (12).

9. Trieuse selon l'une au moins des revendications 4 à 8, **caractérisée en ce que** la puce RFID associée au panier à tamis (12) de la trieuse est disposée sur ou dans une bague d'extrémité (22) du panier à tamis (12) qui est adjacente à l'ouverture, pouvant être fermée par un couvercle, de la trieuse.

10. Trieuse selon la revendication 9, **caractérisée en ce que** la puce RFID associée au panier à tamis (12) de la trieuse est disposée sur le côté supérieur de la bague d'extrémité (22) qui est dirigé vers l'ouverture de la trieuse.

11. Trieuse selon la revendication 9, **caractérisée en ce que** la puce RFID associée au panier à tamis (12) de la trieuse est disposée sur le côté intérieur radial de la bague d'extrémité (22).

12. Trieuse selon la revendication 9, **caractérisée en ce que** la puce RFID associée au panier à tamis (12) de la trieuse est placée de manière noyée dans la bague d'extrémité (22).

13. Trieuse selon la revendication 12, **caractérisée en ce que** la puce RFID placée de manière noyée dans la bague d'extrémité du panier à tamis (12) est pourvue d'un moyen de recouvrement ou d'encapsulation, notamment en matière synthétique et de préférence en téflon.

14. Trieuse selon l'une au moins des revendications précédentes, **caractérisée en ce que** les autres données relatives à la trieuse sont stockées dans la base de données externe (20) conjointement avec les données techniques (18) caractérisant le panier à tamis (12).

15. Trieuse selon l'une au moins des revendications précédentes, **caractérisée en ce que** les autres données relatives à la trieuse, qui peuvent être récupérées de la base de données externe (20) par le biais de l'unité de lecture (16), comprennent des données de fabrication du panier à tamis (12), des données de cycle de vie du panier à tamis (12) et/ou des données de fonctionnement de la trieuse.

16. Trieuse selon l'une au moins des revendications précédentes, **caractérisée en ce qu'**elle comprend des moyens de traitement de données destinés à déterminer le degré d'usure du panier à tamis (12) et donc la prochaine date de remplacement du panier à tamis (12) sur la base de la durée de vie de paniers à tamis précédents, de la quantité de débit totale préalablement traitée par le panier à tamis (12), de la vitesse de rotation du panier à tamis (12) et/ou du bilan énergétique entre l'entrée et les sorties de la trieuse.
